# FASCICULE DE BREVET EUROPEEN

(11) **EP 0 552 338 B1**
(45) Date de publication et mention de la délivrance du brevet: **19.03.1997**
(21) Numéro de dépôt: 92916637.9
(22) Date de dépôt: 11.08.1992
(51) Int. Cl.: E05F 15/20, G01S 13/88

(54) **SYSTEME DE PROTECTION POUR PORTES AUTOMATIQUES**
SICHERUNGSSYSTEM FÜR AUTOMATISCHE TÜREN
SAFETY SYSTEM FOR AUTOMATIC DOORS

(30) Priorité: 14.08.1991 BE 9100748
(43) Date de publication de la demande: 28.07.1993
(73) Titulaire: BELGIAN ELECTRONIC RESEARCH S.A. (B.E.R.), B-4220 Seraing (Jemeppe) (BE)
(72) Inventeur: TRAN, Tuyen, B-4000 Liège (BE); EUBELEN, Emmanuel, B-4602 Cheratte (BE)
(74) Mandataire: Vanderperre, Robert
(86) Numéro de dépôt international: BE9200032
(87) Numéro de publication internationale: WO9304255

(56) Documents cités:
- US-A- 4 577 437
- US-A- 4 785 580

## Description

La présente invention concerne un système électronique pour la protection optimale des personnes dans le rayon d'action d'une porte automatique.

### Etat de la technique

Un système de ce genre est destiné à assurer la protection de personnes évoluant ou s'immobilisant dans l'espace balayé par la partie mobile d'une porte automatique, par exemple une porte-tambour. Afin d'éviter tout contact entre l'utilisateur et l'équipage mobile de ce genre de porte automatique, il est important d'équiper celle-ci d'un système de détection des personnes évoluant ou présentes dans son champ d'action, afin de donner à l'automatisme de commande les instructions nécessaires pour éviter un contact qui peut s'avérer dommageable.

Par US-A-4785580 par exemple, on connaît des détecteurs électroniques de présence comprenant un émetteur pour émettre des radiations ou des ondes et un récepteur pour capter le rayonnement diffus réfléchi ou les ondes réfléchies par un obstacle situé dans le champ spatial couvert de manière à produire un signal de détection fonction de l'intensité réfléchie.

Ces détecteurs, classiquement installés sur la partie mobile d'une porte-tambour automatique, peuvent surveiller l'espace balayé par la porte au cours de son déplacement, et fournir un signal lors de la détection d'une personne ou d'un objet présent dans son rayon d'action. Ce signal est par nature un signal tout ou rien et, selon l'application particulière que l'on veut en faire, permet soit de ralentir le mouvement de la porte, soit de l'arrêter. Il n'est en cela pas tenu compte de la vitesse relative ou de la distance relative entre la porte et l'obstacle détecté.

L'action de protection unique engendrée par ce type de détecteur de présence peut dans certains cas entraver le fonctionnement efficace de la porte-tambour, celle-ci pouvant alors être constamment arrêtée ou ralentie dans son mouvement de rotation en raison du passage très irrégulier de piétons dans son rayon d'action. Une détection par tout ou rien ne constitue qu'une partie de la solution au problème de la protection.

D'autre part, il est bien connu que certains détecteurs de présence optoélectroniques sont particulièrement sensibles à la nature, la couleur et au pouvoir réfléchissant de l'arrière-plan qu'ils couvrent. Au cours du mouvement de la porte à laquelle il est fixé, ce genre de détecteur voit son signal utile varier constamment, en fonction des caractéristiques de l'arrière-plan; selon le seuil de déclenchement fixé, la moindre perturbation non prévue entraîne une détection non voulue, et partant le ralentissement ou l'arrêt intempestif de la porte. Plus le détecteur est sensible - ce qui est généralement souhaité afin que la protection qu'il assure devant la partie mobile de la porte s'étende le plus près possible du sol - plus l'apparition d'une détection parasite est fréquente.

Une méthode, basée sur l'analyse de la signature du signal en fonction de la position angulaire occupée par la partie mobile de la porte, permettrait de tenir compte de la structure irrégulière de l'arrière-plan. Cependant, une modification occasionnelle ne serait pas prise en compte et entraînerait une détection intempestive. De plus, cette méthode ne permet pas non plus de tenir compte du mouvement relatif (vitesse ou distance relative) entre la porte et l'obstacle détecté.

Enfin, d'autres types de détecteurs de présence, basés sur la mesure du temps de propagation d'ondes ultrasonores, présentent certains des inconvénients cités ci-dessus, notamment les détections non voulues dues à la modification de la sensibilité du détecteur en fonction des conditions climatiques (température, humidité), sensibilité aux courants d'air, situation particulièrement aggravée par le brassage de l'air intérieur et extérieur effectué par la porte-tambour au cours de sa rotation, sensibilité aux vibrations et à certains bruits ambiants. Ces détecteurs fournissent également une information tout ou rien, commandant soit le ralentissement, soit l'arrêt de la porte, sans jamais tenir compte du mouvement relatif entre la porte et l'obstacle détecté.

En résumé, les techniques de détection connues couramment utilisées pour protéger les personnes évoluant dans une porte-tambour automatique souffrent des inconvénients suivants :
1°) Les détecteurs utilisés sont des détecteurs de présence, qui donnent un signal tout ou rien à l'automatisme de commande de la porte de sorte que celle-ci ne peut que ralentir ou s'arrêter et ce indépendamment de la vitesse relative ou de la distance relative entre la porte et l'obstacle. Ce mode d'action sur la porte n'est pas optimal : l'arrêt constitue une nuisance pour les utilisateurs éventuels présents dans les autres secteurs de la porte. Sans doute le ralentissement modère-t-il cette nuisance, mais celle-ci constitue néanmoins un danger pour l'utilisateur éventuellement tombé dans le secteur où la détection a eu lieu. Dans l'un ou l'autre cas, le passage est entravé et le confort d'utilisation de la porte-tambour s'en trouve diminué.
2°) Les détecteurs de présence utilisés sont affectés d'imperfections inhérentes à leur technologie, entraînant des détections parasites, ce qui réduit l'efficacité de la porte. Parmi ces imperfections soulignons notamment les suivantes :

Les détecteurs infrarouges ont un comportement qui est fonction des caractéristiques de l'arrière-plan qu'ils couvrent : nature, couleur et pouvoir réfléchissant; ils peuvent être sensibles à des rayonnements lumineux extérieurs, et leurs performances peuvent être diminuées en raison du passage permanent entre le milieu extérieur et le milieu intérieur, entraînant des différences de luminosité.

Les détecteurs ultrasonores ont un comportement qui est fonction des conditions climatiques : température, humidité, déplacement d'air, et leurs performances peuvent être diminuées en raison du passage permanent entre le milieu extérieur et le milieu intérieur, entraînant des variations de ces conditions et un brassage permanent de l'air. De plus, ces détecteurs sont sensibles aux vibrations et à certains bruits ambiants.

### Exposé de l'invention

La présente invention a pour but de remédier aux inconvénients évoqués plus haut des systèmes de protection connus pour porte automatique.

Conformément à un premier aspect de l'invention, cet objectif est atteint selon la revendication 1 par une porte automatique pourvue d'un système de protection pour porte automatique, comprenant un détecteur d'obstacle fixé sur une face au moins de chaque vantail de la porte, ledit détecteur d'obstacle comprenant un émetteur pour émettre des radiations ou ondes dans un champ de détection spatial, un récepteur pour capter les radiations ou ondes réfléchies, et un circuit de détection pour convertir les radiations ou ondes réfléchies en un signal de détection électrique servant à commander l'automatisme de la porte automatique.

Chaque détecteur d'obstacle est un détecteur agencé pour générer un signal proportionnel au mouvement relatif d'une surface ou d'un obstacle dans le champ de détection spatial du détecteur par rapport au vantail correspondant, et le système comprend en outre un contrôleur agencé pour acquérir le signal de détection généré par le détecteur de chaque vantail et produire un signal de consigne pour l'automatisme de la porte, ledit signal de consigne étant déterminé en fonction du mouvement relatif de l'obstacle animé du mouvement le plus lent par rapport au mouvement des vantaux.

Chaque détecteur est agencé pour produire un signal de détection proportionnel à la vitesse relative d'une surface ou d'un obstacle par rapport au vantail correspondant ou un signal de détection proportionnel à la distance entre un obstacle et le vantail.

Grâce au signal de consigne qu'il produit en fonction du mouvement relatif d'un obstacle par rapport à la porte, le contrôleur assure un asservissement efficace de la porte en fonction du déplacement de l'utilisateur.

L'invention peut non seulement être utilisée pour une porte-tambour mais également pour la protection des personnes devant une porte pivotante automatique, généralement constituée d'un battant unique motorisé permettant à la porte une rotation dans un angle pratiquement égal à 90°.

Dans le cas d'une porte-tambour, le contrôleur permet, d'adapter la vitesse de rotation de la porte au déplacement de l'utilisateur qui se déplace le plus lentement dans un de ses secteurs, optimisant ainsi le fonctionnement de la porte.

Etant donné que ce processus d'asservissement de la vitesse de la porte-tambour repose sur une mesure de mouvement relatif dans différents secteurs de la porte, il est utile que les détecteurs opérant dans les différents secteurs soient réglés de façon identique.

Conformément à un autre aspect, l'invention propose selon la revendication 11 donc un procédé de réglage des détecteurs contrôlant une porte-tambour, selon lequel on communique à la porte une vitesse de rotation prédéterminée, on applique successivement à chaque moyen de comparaison un signal de référence initial prédéterminé, puis on fait diminuer progressivement et successivement chacun desdits signaux de référence jusqu'à ce qu'un signal de mesure se trouve détecté par le contrôleur, et ensuite on fait croître d'un premier incrément identique le signal de référence de chaque moyen de comparaison qui contrôle le mouvement relatif d'une surface de référence, et enfin on fait croître d'un second incrément identique, supérieur au premier incrément, le signal de référence de chaque moyen de comparaison qui contrôle le mouvement relatif d'un obstacle entrant dans le champ de détection.

Lorsque les détecteurs équipant les différents vantaux sont réglés de façon identique, il est possible d'organiser le contrôleur pour qu'il compare les signaux de détection produits par les différents détecteurs de la porte et émettre un signal d'alerte lorsque les signaux de détection en l'absence d'un obstacle intrus (fonctionnement à vide) ne sont pas tous identiques ou lorsqu'un nombre prédéterminé d'entre eux sont différents des autres. L'invention permet ainsi de façon avantageuse une autosurveillance automatique du système de protection lui-même.

L'invention est exposée plus en détails dans ce qui suit à l'aide des dessins joints.

### Brève description des dessins

La figure 1 est une représentation schématique en plan d'une porte-tambour à quatre vantaux.
Les figures 2A-2D illustrent les différentes étapes de la progression d'un piéton lors de son passage dans une porte-tambour automatique.
Les figures 3 et 4 représentent schématiquement une porte-tambour automatique équipée d'un dispositif de protection classique (détecteur de présence optoélectronique ou ultrasonore).
La figure 5 représente une variante du dispositif illustré à la figure 3.
La figure 6 illustre un mode de détection par barrage ultrasonore ou infrarouge.
Les figures 7 et 8 représentent schématiquement une porte-tambour automatique équipée d'un dispositif de protection selon l'invention.
La figure 9 est un schéma par blocs du système de protection selon l'invention.
Les figures 10 et 11 représentent une variante du dispositif selon l'invention, offrant une meilleure couverture longitudinale.
Les figures 12 et 13 représentent quelques formes d'onde associées au processus de régulation de la vitesse de la porte-tambour conformément à l'invention. La figure 14 est un schéma par blocs du système de protection de la figure 10 incorporant un système de réglage automatique selon un deuxième aspect de l'invention.

### Description de modes de réalisations de l'invention

La porte-tambour automatique, connue en soi, représentée à la figure 1, se compose par exemple de quatre vantaux mobiles, notés 1, qui sont solidaires d'un axe central représenté en 2. Une motorisation appropriée (non représentée) permet d'entraîner l'axe 2 et les vantaux 1 selon un mouvement de rotation généralement uniforme représenté par la flèche curviligne. Une enveloppe fixe et cintrée 3, 3' entoure partiellement le tambour mobile, ménageant des zones d'accès 4 et 5.

L'ensemble tel que décrit est généralement construit symétriquement par rapport à un mur ou une cloison 6, 6', délimitant conventionnellement une zone extérieure 7 et une zone intérieure 8.

Il est clair que le nombre de vantaux peut être différent de quatre, et que la porte peut être équipée d'un mécanisme entraînant les vantaux en un mouvement non circulaire. Il existe des mécanismes entraînant les vantaux partiellement en rotation et partiellement en translation.

Sur la figure 2, le carré noir noté 9 symbolise un piéton désirant passer par exemple de l'extérieur 7 vers l'intérieur 8, qui se présente à hauteur de la zone d'accès 4 (entrée) et y pénètre lorsque l'espace laissé par exemple par les vantaux 1a et 1b est suffisant (figure 2A). En accompagnant le mouvement de rotation de la porte (figure 2B), il se trouve engagé dans la porte-tambour, entre les vantaux 1a et 1b. A la figure 2C, le piéton se trouve en vue de la zone d'accès 5 (sortie) qui se dégage en fonction de la rotation de la porte. A la figure 2D, le piéton quitte la porte-tambour par la zone de sortie 5.

On conçoit que, lors de sa progression, un piéton qui s'arrête ou qui ralentit peut fort bien être rattrapé et heurté par le vantail qui le suit (par exemple, le vantail 1b, figures 2B et 2C). Dans bien des cas, ce choc entre vantail mobile et piéton est sans danger : il suffit que le piéton reprenne de la vitesse et s'écarte du vantail concerné. Cependant, on peut imaginer le risque couru par un piéton tombé au sol après avoir été heurté par un vantail toujours en mouvement. De toutes manières, le confort d'utilisation d'une porte-tambour automatique implique que l'utilisateur ne soit jamais heurté par un vantail mobile, ce qui revient à assurer la sécurité des personnes.

Afin d'éviter tout risque de choc entre partie mobile et utilisateur, voire tout accident, la porte-tambour automatique devrait être équipée d'un dispositif de détection capable de donner à l'automatisme commandant la porte les instructions propres à éviter ce genre d'accident.

Certains détecteurs de présence sont classiquement utilisés à cet effet. Les figures 3 et 4 montrent schématiquement une porte-tambour automatique à quatre vantaux 1 équipée de quatre détecteurs de présence infrarouges actifs 10. Ceux-ci sont fixés à la partie supérieure de chaque vantail mobile, et comportent, comme il est bien connu, un émetteur pour émettre des radiations infrarouges de haut en bas, un récepteur pour capter le rayonnement diffus réfléchi afin de produire un signal de détection fonction de l'intensité réfléchie, donc de la présence ou non d'un obstacle.

Le lobe de détection 100 a sensiblement la forme d'une pyramide à base rectangulaire, relativement étroite afin de ne pas couvrir une trop grande portion du secteur compris entre deux vantaux consécutifs, mais suffisamment large pour assurer une protection devant le vantail qu'il protège. La portion d'espace couverte par le lobe de détection ne s'étend cependant pas jusqu'au sol : elle présente une zone morte, figurée en pointillé sur la figure 3, zone dans laquelle aucune détection ne peut avoir lieu afin d'éviter la prise en compte d'irrégularités de l'arrière-plan.

Au cours de la rotation de la porte et de la progression du piéton, une détection a lieu dès que celui-ci, soit pour avoir ralenti sa marche, soit pour s'être arrêté, entre dans le lobe de détection du capteur. De façon classique, le signal de détection produit soit l'arrêt de la porte, soit son ralentissement et ce indépendamment de la vitesse relative ou de la distance relative entre la porte et l'obstacle détecté.

Dans des périodes de trafic intense, il se peut que plusieurs piétons soient présents simultanément dans les secteurs consécutifs de la porte; l'arrêt de la porte dû à une détection dans un secteur constitue une nuisance pour les utilisateurs présents dans les autres secteurs de la porte. D'autre part, si la détection dans un secteur entraîne le ralentissement de la porte, cela permet de diminuer la nuisance pour les utilisateurs des autres secteurs, au détriment de la sécurité dans le secteur où la détection a eu lieu : en effet, si la détection s'est produite à la suite d'une chute d'un utilisateur, le simple ralentissement de la porte peut entraîner un choc entre le vantail et l'utilisateur tombé au sol.

Bien que présentant une zone morte au sol, le détecteur peut cependant être influencé par la présence sur le sol d'objets présentant un fort contraste par rapport à l'arrière-plan; cela peut conduire à des détections parasites, et donc à une réduction de l'efficacité du système.

Le mode de protection illustré à la figure 3 est sujet à quelques variantes caractérisées par des formes de lobes différentes, une position du capteur différente (horizontalement en un point quelconque de la partie supérieure de la porte, voire verticalement ou en oblique, sur l'axe central ou le montant opposé ou même à mi-hauteur). Un mode de protection similaire, basé sur la détection ultrasonore est également possible. Il implique généralement un lobe de forme conique, dont le diamètre de la base circulaire est généralement réduit. Dans tous ces cas de figure, la détection de présence entraîne une action simple sur le mouvement de la porte : ralentissement ou arrêt, avec les inconvénients cités plus haut. Il est clair que ce mode de protection, tout à fait usuel, ne permet pas de tenir compte du mouvement relatif entre la porte et l'obstacle.

La figure 5 illustre un autre mode de détection classiquement utilisé. Celui-ci est constitué, par vantail, d'un détecteur longitudinal fixé horizontalement à mi-hauteur du vantail. La figure 5 montre par exemple le détecteur du vantail 1. La détection peut être infrarouge ou ultrasonore : le lobe de détection 100 est horizontal ou quasi horizontal, et s'étend dans un espace très rapproché de la porte. Il s'agit en fait d'une variante un peu particulière des cas cités ci-dessus, qui présente l'avantage d'une meilleure immunité aux détections parasites dues aux irrégularités du sol parce que le lobe de détection n'est pas dirigé vers le sol. Cependant, en version infrarouge, le détecteur peut être affecté par des rayonnements lumineux parasites extérieurs, tandis qu'en version ultrasonore, beaucoup des inconvénients cités affectent le détecteur. Par contre, la zone couverte est assez réduite, et les enfants ou des personnes tombées ne peuvent pas être détectés. Ce mode de détection, dans ce cas également, fournit une information tout ou rien, n'entraînant qu'une action unique sur la porte, sans tenir compte de son mouvement relatif.

A la figure 6 on peut voir une autre variante classique dans laquelle un faisceau ultrasonore ou infrarouge, issu d'un détecteur 10 placé dans la partie inférieure de l'axe de rotation 2, couvre horizontalement un champ devant la partie inférieure du vantail depuis l'axe de rotation 2 jusque sensiblement au bord opposé du vantail, constituant ainsi un barrage presque au ras du sol. Dès que le barrage est intercepté par une personne au cours de la rotation de la porte et ce quelle que soit la vitesse relative ou la distance relative entre la porte et l'obstacle, un signal tout ou rien est donné et la porte ralentit ou s'arrête. Certains des inconvénients cités dans ce qui précède et inhérents à la technologie utilisée (infrarouge ou ultrasonore) affectent également le système. Il est clair que les dessins n'illustrent qu'un des détecteurs, et que d'autres détecteurs semblables équipent les autres vantaux de la porte.

L'invention apporte une solution aux problèmes énoncés ci-dessus. Les figures 7 et 8 représentent schématiquement une porte-tambour équipée d'un système de protection selon l'invention, dans un mode d'exécution préféré. Le système de protection comprend un détecteur par vantail. Sur la figure 7 on ne voit qu'un détecteur 20 fixé par exemple à la partie supérieure du vantail 1 et dirigeant son lobe de détection 200 de haut en bas. Conformément à l'invention, les détecteurs 20 sont des détecteurs capables de mesurer la vitesse relative ou la distance relative entre un être ou objet se présentant dans leur champ d'action et la porte. Les détecteurs sont par exemple des détecteurs à effet Doppler (connus en soi), basés sur la technologie des hyperfréquences mais d'autres technologies sont applicables, comme par exemple les ultrasons.

Le système comprend également un contrôleur pour procéder à l'acquisition des signaux fournis par les détecteurs équipant la porte-tambour, calculer la consigne d'asservissement de celle-ci et assurer en option l'autosurveillance du système. Le contrôleur est représenté sur la figure 9 qui est un schéma par blocs du système de protection complet conforme à l'invention.

Ainsi qu'il est connu en soi, chaque détecteur comprend un circuit émetteur 12 pour générer un signal hyperfréquence qui se trouve rayonné dans l'espace grâce à une antenne représentée en 11. Celle-ci, comme il est bien connu, peut être constituée d'un cornet, d'une parabole, d'un guide d'ondes rayonnant ou de tout autre élément rayonnant connu de l'homme du métier. Tout obstacle en mouvement relatif dans le champ d'action du détecteur dans un secteur de la porte réfléchit une partie de l'onde incidente et l'onde réfléchie est captée par l'antenne et mélangée avec l'onde incidente grâce à un mixer présent dans un circuit récepteur 13. En conséquence, et en raison de l'effet Doppler, un signal basse fréquence est disponible à la sortie du récepteur 13. La fréquence du signal Doppler est proportionnelle à la vitesse relative de l'obstacle détecté et son amplitude est proportionnelle à la taille et à la proximité de l'obstacle détecté.

Le signal de détection issu de chaque récepteur 13 est appliqué à un circuit d'amplification et de filtrage 14 dont la sortie est par exemple connectée aux entrées d'une cellule de numérisation 15. Celle-ci comporte principalement deux comparateurs, connus en soi, qui exploitent l'information contenue dans l'amplitude du signal de détection.

Le premier comparateur 15a, a un seuil de comparaison noté + fixé pour détecter le signal de faible amplitude correspondant au mouvement relatif du sol par rapport au détecteur fixé sur le vantail. A la sortie du comparateur 15a apparaît un signal numérisé de forme d'onde carrée, tel que montré en 160.

Lorsqu'une personne ou un objet de masse suffisante se présente devant le détecteur et est animé par rapport à celui-ci d'une vitesse relative, il génère un signal Doppler d'amplitude sensiblement plus importante que le signal provenant de l'onde réfléchie par le sol et ce en raison de sa taille et de sa proximité.

Le second comparateur 15b a un seuil de comparaison noté + fixé pour détecter un signal d'amplitude plus importante que le premier comparateur : il ne commute donc que lorsqu'une personne ou un objet a été détecté. A la sortie du comparateur 15b apparaît un signal numérisé de forme d'onde carrée, tel que montré en 170, uniquement pendant les périodes de détection d'une personne ou d'un objet.

Comme on le voit, chacun des détecteurs 20 délivre à sa sortie deux signaux digitaux contenant une information de nature fréquentielle qui, pour l'un des signaux, est proportionnelle à la vitesse relative de défilement du sol par rapport au détecteur (vantail) en l'absence de détection d'un obstacle, et pour l'autre, à la vitesse relative de l'obstacle par rapport au détecteur 20 (vantail).

Avant d'aller plus loin dans la description des autres caractéristiques du système selon l'invention, il convient de noter qu'un détecteur de mouvement tel que prévu conformément à l'invention n'est pas affecté des inconvénients cités dans la description des solutions classiques : ils ne sont pas influencés par la structure de l'arrière-plan qu'ils couvrent (nature, couleur et dans une certaine mesure pouvoir réfléchissant) ils ne sont pas sensibles aux rayonnements lumineux ni aux différences de luminosité entre les zones extérieure et intérieure de la porte-tambour, et ils n'ont pas un comportement affecté par les conditions climatiques évoquées plus haut ni par les courants d'air, ni par les bruits ambiants.

Il convient également de noter que les détecteurs utilisés peuvent occuper une position quelconque sur chaque vantail de la porte-tambour, pourvu que cette localisation leur permette de mesurer la vitesse relative des obstacles à détecter.

A noter également qu'une variante avantageuse de l'invention serait d'équiper les détecteurs d'une antenne formée d'un guide d'ondes rayonnant, connu en soi, ce qui permettrait d'assurer une couverture longitudinale sur toute la largeur du vantail, ainsi que représenté aux figures 10 et 11.

Contrairement au mode de réalisation illustré sur les figures 7 et 8 où les détecteurs rayonnent dans un lobe de détection de forme conique à base elliptique, les détecteurs représentés à la figure 10 rayonnent dans un lobe de détection 200 ayant la forme d'un étroit pinceau s'étendant sur toute la largeur du détecteur (figure 11). Cette variante renforce avantageusement l'efficacité de la détection.

Les signaux 160 et 170 de chaque détecteur 20 sont acheminés par les lignes 16 et 17 vers le contrôleur 30. Celui-ci est par exemple constitué d'un circuit architecturé autour d'un microprocesseur qui comporte les éléments ou périphériques classiques. Un logiciel approprié permet au contrôleur de réaliser les fonctions suivantes :
- calcul d'une consigne de vitesse à transmettre à la commande du moteur de la porte;
- réglage automatique du système;
- autosurveillance du système.

Afin d'optimiser le fonctionnement de la porte-tambour, il est avantageux de procéder à une régulation de la vitesse de rotation de celle-ci en fonction des obstacles se présentant devant les vantaux, tout en autorisant l'arrêt de la porte lorsqu'une situation dangereuse apparaît.

Conformément à l'invention, le contrôleur 30 effectue plusieurs tâches :
- il procède périodiquement à l'acquisition des signaux d'entrée 160 donnant la vitesse de la porte en l'absence d'utilisateur et stocke cette valeur en mémoire;
- il scrute en permanence les signaux 170 donnant la vitesse relative entre un utilisateur détecté et la porte;
- il détecte l'apparition d'une fréquence Doppler dans l'un des signaux 170, ce qui signifie qu'un utilisateur est entré dans le lobe de détection de l'un des détecteurs, donc qu'il est animé d'une vitesse relative tendant à le faire entrer en contact avec le vantail qui le suit;
- il calcule la consigne de vitesse à communiquer à la commande de la porte pour faire tendre vers zéro la fréquence Doppler mesurée sur celui des signaux 170 où le risque de collision est le plus important.

La consigne de vitesse est communiquée à la commande de la porte par l'intermédiaire d'une liaison figurée en 19 qui peut être d'un type quelconque : par exemple analogique, série, parallèle, ou tout autre moyen de communication connu.

Un circuit de régulation au niveau de la commande de la porte peut agir sur la vitesse du moteur, selon la consigne calculée par le contrôleur 30, afin de restaurer des conditions d'utilisation satisfaisantes, à savoir une vitesse de rotation adaptée au plus lent des utilisateurs présents dans la porte-tambour à un instant déterminé.

Lorsque, suite au ralentissement de la porte, la vitesse relative mesurée au détecteur tend vers zéro, cela signifie soit que l'utilisateur le plus lent se déplace en synchronisme avec la porte, soit qu'il a repris de la vitesse et se trouve hors du lobe de détection du détecteur fixé sur le vantail qui le précède. Cette situation est évidemment sans danger pour l'utilisateur.

Par contre, lorsque la consigne de ralentissement de la porte ne donne pas le résultat escompté, à savoir l'annulation de la vitesse relative mesurée par le détecteur, cela signifie que l'obstacle détecté est fixe ou qu'il se déplace dans le sens inverse de la rotation de la porte. Dans ce cas, le contrôleur doit commander l'arrêt immédiat de la porte afin d'éviter l'entrée en contact de l'obstacle et du vantail.

Le processus de régulation peut être continu ou discontinu. Les figures 12 et 13 représentent quelques formes d'ondes illustrant un processus de régulation discontinu selon l'invention et qui en constitue un exemple d'application parmi d'autres possibles. La forme d'onde notée Vrel correspond à la vitesse relative entre l'obstacle détecté et le vantail, calculée par le microprocesseur du contrôleur 30, à partir d'un des canaux fréquentiels 170. La forme d'onde notée CF est par exemple une consigne discontinue de freinage, active à l'état haut noté 1. La forme d'onde notée V représente la vitesse de la porte. Toutes ces courbes sont référencées par rapport à un même axe des temps.

La figure 12 illustre le cas où un utilisateur est animé d'une vitesse de déplacement légèrement inférieure à la vitesse tangentielle de la porte. On constate qu'à partir de l'instant t0, la vitesse relative est détectée sur un des canaux de mesure dès que l'utilisateur pénètre dans le lobe de détection du vantail qui le précède. A l'instant t1, le contrôleur 30 envoie une consigne de freinage CF à l'automatisme de commande de la porte. Cet automatisme commence à agir à l'instant t1+ε, ce qui se traduit par une diminution de la vitesse V de la porte, et dans le cas envisagé ici, à une diminution de la vitesse relative mesurée Vrel. Dans l'exemple illustré, la durée du freinage est par exemple de 100 millisecondes. La consigne de freinage CF retourne à l'état bas à l'instant t2. Au cours de l'intervalle de temps suivant t2-t3, qui a par exemple une durée de 100 millisecondes, le contrôleur procède à l'acquisition de la vitesse relative et si celle-ci n'est pas nulle, il envoie une deuxième fois une consigne de freinage à l'automatisme de commande de la porte. La consigne se trouve à l'état haut au cours de l'intervalle de temps t3-t4 de 100 millisecondes par exemple. A partir de l'instant t3+ε, l'effet du freinage est tel que la vitesse V de la porte diminue à nouveau et, dans le cas envisagé, la vitesse relative mesurée Vrel diminue également. Le processus décrit ci-dessus se répète, par exemple une fois encore. A l'instant t6, soit 500 millisecondes après le début de la phase de régulation, le contrôleur constate que la vitesse relative Vrel s'est annulée, soit parce que l'utilisateur se déplace en synchronisme avec la porte, soit parce qu'il se trouve maintenant en dehors du lobe de détection. La vitesse de la porte est maintenue à sa nouvelle valeur pendant 500 millisecondes par exemple, à la suite de quoi le contrôleur peut rendre à la porte sa vitesse de rotation initiale.

La figure 13 illustre le cas où un utilisateur se trouve arrêté dans un secteur de la porte-tambour. Le processus se déroule comme décrit ci-dessus. Cependant, à l'instant t6 (par exemple 500 millisecondes après le début du processus de régulation) le contrôleur constate que la vitesse relative de l'obstacle détecté par rapport au vantail est loin d'être annulée, et il commande alors l'arrêt immédiat de la porte.

Il est à noter que l'obstacle arrêté conduit à une mesure de vitesse relative égale à la vitesse relative de défilement du sol par rapport au vantail, ce qui peut être exploité par le contrôleur 30.

On conçoit aisément que l'utilisation de détecteurs à effet Doppler munis d'un discriminateur du sens de déplacement permet de détecter si l'obstacle se déplace dans le sens de rotation de la porte ou dans le sens inverse, ce qui autorise une régulation encore plus fine que le processus décrit ci-dessus.

Il est clair que d'autres types de détecteurs peuvent être utilisés, par exemple les détecteurs infrarouges ou ultrasonores, mais avec les inconvénients inhérents à leur technologie comme expliqué plus haut.

Dans le cas particulier où le détecteur est placé horizontalement à mi-hauteur du vantail ou sur la traverse inférieure du vantail, ou même verticalement dans la partie inférieure du vantail, il est possible d'utiliser un détecteur mesureur de distance (par exemple ultrasonore) qui émet et reçoit dans un plan horizontal ou dans un plan vertical, et qui calcule le temps de propagation entre l'onde émise et l'onde réfléchie, ce qui, comme il est bien connu, revient à mesurer la distance relative entre le détecteur (donc le vantail) et l'obstacle situé devant le vantail.

La consigne de vitesse calculée par le contrôleur 30 et communiquée à l'automatisme de commande de la porte-tambour doit permettre au processus de régulation de maintenir entre l'obstacle et la porte une distance supérieure à une valeur donnée.

D'autres types de détecteurs peuvent être utilisés pour la mesure de distance telle que décrite, et notamment les détecteurs infrarouges à triangulation.

Il est d'autre part évident que la mesure de distance est inapplicable lorsque le détecteur est fixé à la partie supérieure du vantail et oriente son lobe de détection vers le sol avec un angle d'inclinaison par rapport à la verticale. En effet, dans ce cas la distance mesurée est fonction également de la taille de l'obstacle détecté, et non pas seulement de sa position par rapport à la porte, ce qui n'est pas le cas lorsque la mesure s'effectue dans un plan horizontal.

Comme on le voit, le processus de régulation selon l'invention permet, grâce à la consigne de vitesse calculée par le contrôleur 30, d'adapter la vitesse de la porte-tambour à l'utilisateur qui se déplace le plus lentement dans un de ses secteurs et ainsi d'en optimiser le fonctionnement.

Le dispositif selon l'invention est a fortiori capable de ne commander que l'arrêt de la porte ou son ralentissement à une vitesse prédéterminée tout comme dans les systèmes connus classiques.

D'autre part, l'invention peut avantageusement être utilisée pour la protection des personnes devant une porte pivotante automatique, généralement constituée d'un battant unique motorisé permettant à la porte une rotation dans un angle pratiquement égal à 90°. Ce mode de réalisation peut être considéré comme cas d'application particulier de l'invention, bien que l'asservissement de la porte pivotante ne soit pas nécessaire dans ce cas.

Un autre aspect de l'invention concerne le réglage automatique des détecteurs. Etant donné que tout le processus de régulation de la vitesse de la porte-tambour repose sur la mesure de la vitesse relative dans différents secteurs de la porte, il est avantageux que les détecteurs contrôlant les différents secteurs de la porte soient réglés de façon identique. Comme chaque détecteur, ainsi que décrit plus haut, fournit deux signaux de mesure, le réglage des détecteurs équipant une porte-tambour automatique représente un travail fastidieux, mais aussi particulièrement délicat. Il est certain que les installateurs ne possèdent pas nécessairement les moyens de contrôler la qualité du réglage sur le site, ni même les compétences requises pour ce faire. L'invention autorise, bien que cela ne constitue pas une nécessité absolue, un processus de réglage automatique des détecteurs équipant une porte-tambour. On en comprendra le fonctionnement en se reportant à la figure 14. Après installation et connexion des détecteurs, l'installateur met la porte-tambour en service et démarre la phase de réglage initial en poussant, par exemple, sur un bouton-poussoir agissant sur une ligne d'entrée 31 du microprocesseur. La porte est animée d'un mouvement de rotation uniforme, à une vitesse prédéterminée par l'usage.

Au cours de cette rotation, le contrôleur 30 procède à l'acquisition successive des signaux 160, 170 en agissant progressivement sur la tension de référence de chacun des comparateurs 15a et 15b. A cet effet, la tension de référence des comparateurs 15a et 15b est fournie par le contrôleur 30 par des sorties analogiques 32, 33 provenant de convertisseurs numériques/ analogiques (DAC).

Le processus part d'un réglage initial pour lequel la tension de référence des comparateurs 15a et 15b est par exemple maximale et pour lequel aucune fréquence ne peut être détectée sur les signaux 160 et 170 étant donné le seuil de commutation important imposé initialement aux comparateurs et la faible amplitude du signal Doppler correspondant à la vitesse relative de défilement du sol par rapport aux vantaux respectifs. Le contrôleur 30 diminue progressivement et successivement la tension de référence appliquée aux comparateurs 15a et 15b jusqu'à ce qu'une fréquence Doppler soit détectée sur chaque signal 160, 170. Le contrôleur 30 augmente ensuite d'un faible incrément identique la tension de référence des comparateurs 15a qui donnent la vitesse relative de défilement du sol ou d'une surface de référence par rapport aux vantaux, afin de tenir compte d'éventuelles dérives et de ménager une tolérance dans la mesure de cette vitesse relative. Il procède ensuite à la même opération pour les autres comparateurs 15b qui donnent la vitesse relative de l'obstacle détecté par rapport aux vantaux, mais avec un incrément identique plus important, fixé par l'expérience. A l'issue de cette séquence de réglage, chacun des détecteurs est réglé de manière identique, condition nécessaire à un fonctionnement optimal.

D'autres méthodes de réglage des détecteurs sont possibles, par exemple le réglage automatique du gain de chacun des amplificateurs 14 tandis que les tensions de référence des comparateurs 15a et 15b sont fixées à une valeur précise préalablement déterminée. Ce processus de réglage implique la modification des valeurs des résistances de contre-réaction des amplificateurs, ce qui peut s'effectuer par commutation d'un jeu de résistances au moyen de commutateurs analogiques pilotés par le microprocesseur par l'intermédiaire de lignes de sorties. Il est évident qu'un processus de réglage automatique des détecteurs peut, selon l'invention, être appliqué à d'autres types de détecteurs.

Une dernière possibilité concerne l'autosurveillance du système. Le système de protection devant arrêter la porte-tambour en cas de danger, il est parfois indispensable, pour des raisons de sécurité, d'utiliser dans son environnement des détecteurs autosurveillés. Comme les détecteurs équipant les vantaux d'une porte-tambour automatique peuvent être réglés de façon identique, il est simple de leur appliquer la règle de la majorité afin de déterminer si leur fonctionnement est correct. En effet, la mise en rotation de la porte-tambour est généralement commandée par des détecteurs d'approche situés de part et d'autre des accès 4 et 5 lorsqu'un utilisateur se présente à leur hauteur. On conçoit aisément que, lors de la rotation à vide de la porte, le contrôleur 30 peut vérifier si les vitesses données par chacun des signaux de détection 160 sont identiques. Dans le cas contraire, cela signifie qu'un ou plusieurs détecteurs sont défaillants, ce qui doit être immédiatement signalé. Il va de soi que le logiciel résidant dans le contrôleur 30 doit être écrit en respect des normes concernant les systèmes autosurveillés pilotés par microprocesseur. Il est clair également que l'autosurveillance telle que décrite ci-dessus peut s'appliquer à n'importe quel type de détecteur utilisable dans un système de protection pour porte-tambour automatique.

Enfin, les schémas par blocs des figures 9 et 14 sont donnés à titre exemplaire. Certaines fonctions internes aux détecteurs peuvent parfaitement être réalisées au sein du contrôleur 30 lui-même, notamment toutes les fonctions liées aux comparateurs 15a et 15b qui peuvent être prévues en technologie numérique, moyennant la connexion directe de la sortie des amplificateurs-filtres à des entrées de convertisseurs analogiques/numériques à prévoir à bord du contrôleur. Dans ce cas, la fonction de réglage automatique ne nécessite plus de convertisseurs numériques/analogiques en sortie, étant donné que tout le processus décrit plus haut peut s'effectuer intégralement par voie logicielle.

D'autres modes de traitement du signal Doppler, préalablement amplifié et rendu disponible aux entrées de chaque convertisseur analogique/numérique du contrôleur 30, sont possibles et n'impliquent pas nécessairement la numérisation de ce signal Doppler à l'aide de deux comparateurs 15a et 15b, comme décrit plus haut, ou leur équivalent logiciel.

On pense notamment au traitement numérique du signal Doppler, visant au calcul de la fréquence et de l'amplitude de celui-ci, grâce à un algorithme connu en soi, et à la comparaison de ces valeurs calculées avec des références préalablement mémorisées, lesdites références correspondant à des fonctionnements typiques du système : à vide, en présence d'un obstacle, etc.

La reconnaissance d'un obstacle et le calcul de sa vitesse relative pourrait avantageusement s'effectuer selon la variante consistant à comparer des échantillons temporels du signal de détection avec des modèles de référence préalablement mémorisés, lesdits modèles de référence correspondant à des fonctionnements typiques du système : fonctionnement à vide, fonctionnement en présence d'un obstacle, etc. Toutes les techniques de reconnaissance de forme de signaux peuvent être appliquées, y compris les techniques de logique floue.

## Revendications

1. Porte automatique pourvue d'un système de protection comportant un détecteur d'obstacle (20) fixé sur une face au moins de chaque vantail (1) de la porte, ledit détecteur d'obstacle (20) comprenant un émetteur (12) pour émettre des radiations ou ondes dans un champ de détection spatial, un récepteur (13) pour capter les radiations ou ondes réfléchies, et un circuit de détection pour convertir les radiations ou ondes réfléchies en un signal de détection électrique servant à commander l'automatisme de la porte automatique,
caractérisée en ce que chaque détecteur d'obstacle (20) est un détecteur agencé pour générer un signal proportionnel à la vitesse relative ou à la distance relative d'une surface ou d'un obstacle dans le champ de détection spatial du détecteur par rapport au vantail correspondant, et en ce que le système de protection comprend en outre un contrôleur (30) agencé pour acquérir le signal de détection généré par le détecteur (20) de chaque vantail et produire un signal de consigne de vitesse pour l'automatisme de la porte, ledit signal de consigne de vitesse étant déterminé en fonction de la vitesse relative ou de la variation de distance relative de l'obstacle animé du mouvement le plus lent par rapport au mouvement des vantaux de manière à réguler la vitesse des vantaux de la porte afin d'éviter tout contact entre un des vantaux et l'obstacle le plus lent.

2. Porte selon la revendication 1, caractérisée en ce que chaque détecteur (20) produit un champ de détection spatial dirigé de haut en bas avec un angle d'inclinaison par rapport à la verticale de manière à produire un signal de détection proportionnel à la vitesse relative d'une surface de référence ou d'un obstacle par rapport au vantail correspondant.

3. Porte selon la revendication 2, caractérisée en ce que chaque détecteur (20) consiste en un détecteur à effet Doppler qui produit un signal de détection comportant une composante fréquentielle proportionnelle à la vitesse d'une surface de référence ou d'un obstacle ayant un mouvement relatif par rapport au vantail.

4. Porte selon la revendication 1, caractérisée en ce que chaque détecteur (20) dirige un champ de détection spatial horizontalement et produit un signal de détection proportionnel à la distance entre un obstacle et le vantail.

5. Porte selon l'une quelconque des revendications précédentes, caractérisée en ce que chaque détecteur comprend des moyens de comparaison (15) agencés pour recevoir et comparer chaque signal de détection à un signal de référence et pour produire un signal proportionnel à la différence entre les deux signaux d'entrée.

6. Porte selon la revendication 5, caractérisée en ce que les moyens de comparaison (15) sont agencés pour comparer chaque signal de détection à plusieurs signaux de référence et pour produire plusieurs signaux, chacun d'eux étant proportionnel à la différence entre un signal de détection et chacun des signaux de référence.

7. Porte selon la revendication 5 ou 6, caractérisée en ce que les moyens de comparaison (15) précités sont réalisés dans le circuit de détection de chaque détecteur (20).

8. Porte selon la revendication 5 ou 6, caractérisée en ce que les moyens de comparaison précités sont réalisés au sein du contrôleur (30).

9. Porte selon l'une quelconque des revendications 5 à 8, caractérisée en ce que les signaux de référence sont ajustés à partir de consignes envoyées par le contrôleur (30).

10. Porte selon l'une quelconque des revendications précédentes, caractérisée en ce que le contrôleur (30) est organisé pour comparer les signaux de détection produits par les différents détecteurs (20) de la porte et émettre un signal d'alerte lorsque les signaux de détection en l'absence d'un obstacle intrus (fonctionnement à vide) ne sont pas tous identiques ou lorsqu'un nombre prédéterminé d'entre eux sont différents des autres.

11. Procédé de réglage des détecteurs contrôlant une porte-tambour, chaque détecteur (20) étant disposé de manière à diriger son champ de détection spatial de haut en bas avec un angle d'inclinaison par rapport à la verticale, et chaque détecteur comportant un premier moyen de comparaison (15a) et un deuxième moyen de comparaison (15b), le procédé étant caractérisé par les étapes suivantes :
(a) une vitesse de rotation prédéterminée est communiquée à la porte,
(b) un signal de référence initial est appliqué aux-dits moyens de comparaison (15a, 15b) de chaque détecteur,
(c) le signal de référence initial précité est diminué progressivement et successivement sur les premiers moyens de comparaison (15a) et sur des deuxièmes moyens de comparaison (15b) jusqu'à l'apparition d'un signal de mesure (160, 170) aux sorties respectives desdits moyens de comparaison,
(d) le signal de référence appliqué à chaque premier moyen de comparaison (15a) est ensuite augmenté d'un premier incrément prédéterminé,
(e) le signal de référence appliqué à chaque deuxième moyen de comparaison (15b) est augmenté d'un deuxième incrément prédéterminé, supérieur au premier incrément précité.

## Patentansprüche

1. Automatische Tür mit einem Sicherungssystem, die einen Hindernisdetektor (20), der auf einer Seite von zumindest jedem Flügel (1) der Tür befestigt ist, aufweist, wobei der Hindernisdetektor (20) einen Sender (12) zum Aussenden von Strahlungen oder Wellen in einem räumlichen Detektionsfeld, einen Empfänger (13) zum Auffangen der reflektierten Strahlungen oder Wellen und eine Detektionsschaltung zum Umwandeln der reflektierten Strahlungen oder Wellen in ein elektrisches Detektionssignal, das dazu dient, den Automatismus der automatischen Tür zu steuern, aufweist, dadurch gekennzeichnet, daß jeder Hindernisdetektor (20) ein derart eingerichteter Detektor ist, daß er ein proportionales Signal zu der relativen Geschwindigkeit oder zu dem relativen Abstand einer Fläche oder eines Hindernisses in dem räumlichen Detektionsfeld bezüglich des entsprechenden Flügels erzeugt, und dadurch, daß das Sicherungssystem außerdem einen Steuerschalter (30) aufweist, der angebracht ist, um das von dem Detektor (20) jedes Flügels erzeugte Detektionssignal aufzunehmen und ein Geschwindigkeits-Einstellungssignal für den Automatismus der Tür zu erzeugen, wobei das Geschwindigkeits-Einstellungssignal in Abhängigkeit von der relativen Geschwindigkeit oder der relativen Abstandsänderung des Hindernisses, das von der langsamsten Bewegung bezüglich der Bewegung der Türflügel bewegt wird, derart bestimmt ist, daß die Geschwindigkeit der Flügel der Tür so geregelt wird, daß jeder Kontakt einer der Flügel mit dem langsamsten Hindernis vermieden wird.

2. Tür gemäß Anspruch 1, dadurch gekennzeichnet, daß jeder Detektor (20) ein räumliches Detektionsfeld erzeugt, das von oben nach unten mit einem Neigungswinkel bezüglich der Vertikalen derart ausgerichtet ist, daß ein Detektionssignal proportional zu der relativen Geschwindigkeit einer Bezugsfläche oder eines Hindernisses bezüglich des entsprechenden Flügels erzeugt wird.

3. Tür gemäß Anspruch 2, dadurch gekennzeichnet, daß jeder Detektor (20) aus einem Doppler-Effekt-Detektor besteht, der ein Detektionssignal mit einer Frequenzkomponente proportional zu der Geschwindigkeit einer Bezugsfläche oder eines Hindernisses, das eine relative Bewegung bezüglich des Flügels aufweist, erzeugt.

4. Tür gemäß Anspruch 1, dadurch gekennzeichnet, daß jeder Detektor (20) ein räumliches Detektionsfeld horizontal ausrichtet und ein Detektionssignal proportional zu dem Abstand zwischen einem Hindernis und dem Flügel erzeugt.

5. Tür gemäß irgendeinem der vorherigen Ansprüche, dadurch gekennzeichnet, daß jeder Detektor Vergleichseinrichtungen (15) aufweist, die angebracht sind, um jedes Detektionssignal zu empfangen und mit einem Referenzsignal zu vergleichen, und um ein Signal proportional zu dem Unterschied zwischen den beiden Eingangssignalen zu erzeugen.

6. Tür gemäß Anspruch 5, dadurch gekennzeichnet, daß die Vergleichseinrichtungen (15) angebracht sind, um jedes Detektionssignal mit mehreren Referenzsignalen zu vergleichen, und um mehrere Signale zu erzeugen, wobei jedes von ihnen proportional zu dem Abstand zwischen einem Detektionssignal und jedem der Referenzsignale ist.

7. Tür gemäß Anspruch 5 oder 6, dadurch gekennzeichnet, daß die zuvor genannten Vergleichseinrichtungen (15) in der Detektionsschaltung jedes Detektors (20) ausgeführt sind.

8. Tür gemäß Anspruch 5 oder 6, dadurch gekennzeichnet, daß die zuvor genannten Vergleichseinrichtungen innerhalb des Steuerschalters (30) ausgeführt sind.

9. Tür gemäß irgendeinem der Ansprüche 5 bis 8, dadurch gekennzeichnet, daß die Referenzsignale anhand der von dem Steuerschalter (30) ausgesandten Einstellungen eingestellt werden.

10. Tür gemäß irgendeinem der vorherigen Ansprüche, dadurch gekennzeichnet, daß der Steuerschalter (30) dafür eingerichtet ist, die von den verschiedenen Detektoren (20) der Tür erzeugten Detektionssignale zu vergleichen und ein Alarmsignal auszusenden, wenn die Detektionssignale in Abwesenheit eines davorstehenden Hindernisses (Leerfunktionsweise) nicht alle identisch sind, oder wenn eine vorbestimmte Anzahl von ihnen von den anderen verschieden ist.

11. Regelungsverfahren für Detektoren zum Steuern einer Drehtür, wobei jeder Detektor (20) derart angeordnet ist, daß er sein räumliches Detektionsfeld von oben nach unten mit einem Neigungswinkel bezüglich der Vertikalen ausrichtet, und jeder Detektor eine erste Verglichseinrichtung (15a) und eine zweite Vergleichseinrichtung (15b) aufweist, wobei das Verfahren durch die folgenden Schritte gekennzeichnet ist:
(a) eine vorbestimmte Drehgeschwindigkeit wird an die Tür übermittelt,
(b) ein Eingangs-Referenzsignal wird an die Vergleichseinrichtungen (15a, 15b) jedes Detektors übertragen,
(c) das zuvor genannte Eingangs-Referenzsignal wird fortschreitend und nacheinander auf den ersten Vergleichseinrichtungen (15a) und den zweiten Vergleichseinrichtungen (15b) verkleinert, bis ein Meßsignal (160, 170) an den jeweiligen Ausgängen der Vergleichseinrichtungen erscheint,
(d) das an jede erste Vergleichseinrichtung (15a) übertragene Referenzsignal wird dann um einen ersten vorbestimmten Schritt erhöht.
(e) das an jede zweite Vergleichseinrichtung (15b) übertragene Referenzsignal wird um einen zweiten vorbestimmten Schritt erhöht, der größer als der zuvor genannte erste Schritt ist.

## Claims

1. Automatic door provided with a protection system including an obstacle detector (20) fixed to at least one face of each leaf of the door, the said obstacle detector (20) comprising a transmitter (12) for transmitting radiation or waves in a spatial detection field, a receiver (13) for sensing the reflected radiation or waves, and a detection circuit for converting the reflected radiation or waves into an electrical detection signal serving to control the automatic control mechanism of the automatic door, characterised in that each obstacle detector (20) is a detector arranged to generate a signal proportional to the relative speed or to the relative distance of a surface or obstacle in the spatial detection field of the detector with respect to the corresponding leaf, and in that the protection system also comprises a controller (30) arranged to acquire the detection signal generated by the detector (20) of each leaf and produce a speed information signal for the automatic control mechanism of the door, the said speed information signal being determined according to the relative speed or relative variation in distance of the obstacle with the slowest movement with respect to the movement of the leaves so as to regulate the speed of the leaves of the door in order to prevent any contact between one of the leaves and the slowest obstacle.

2. Door according to Claim 1, characterised in that each detector (20) produces a spatial detection field directed from top to bottom with an angle of inclination with respect to the vertical so as to produce a detection signal proportional to the relative speed of a reference surface or of an obstacle with respect to the corresponding leaf.

3. Door according to Claim 2, characterised in that each detector (20) consists of a Doppler effect detector which produces a detection signal including a frequency component proportional to the speed of a reference surface or of an obstacle having a relative movement with respect to the leaf.

4. Door according to Claim 1, characterised in that each detector (20) directs a spatial detection field horizontally and produces a detection signal proportional to the distance between an obstacle and the leaf.

5. Door according to any one of the preceding claims, characterised in that each detector comprises comparison means (15) arranged to receive and compare each detection signal with a reference signal and to produce a signal proportional to the difference between the two input signals.

6. Door according to Claim 5, characterised in that the comparison means (15) are arranged to compare each detection signal with several reference signals and to produce several signals, each of them being proportional to the difference between a detection signal and each of the reference signals.

7. Door according to Claim 5 or 6, characterised in that the aforementioned comparison means (15) are produced in the detection circuit of each detector (20).

8. Door according to Claim 5 or 6, characterised in that the aforementioned comparison means are produced within the controller (30).

9. Door according to any one of Claims 5 to 8, characterised in that the reference signals are adjusted on the basis of information sent by the controller (30).

10. Door according to any one of the preceding claims, characterised in that the controller (30) is organised so as to compare the detection signals produced by the different detectors (20) on the door and emit a warning signal when the detection signals, in the absence of an intruding obstacle (operation off-load), are not all identical or when a predetermined number amongst them are different from the others.

11. Method of regulating the detectors controlling a revolving door, each detector (20) being disposed so as to direct its spatial detection field from top to bottom with an angle of inclination with respect to the vertical, and each detector having a first comparison means (15a) and a second comparison means (15b), the method being characterised by the following steps:
(a) a predetermined rotation speed is communicated to the door,
(b) an initial reference signal is applied to the said comparison means (15a, 15b) of each detector,
(c) the aforementioned initial reference signal is reduced progressively and successively on the first comparison means (15a) and on the second comparison means (15b) until a measurement signal (160, 170) appears at the respective outputs of the said comparison means,
(d) the reference signal applied to each first comparison means (15a) is then increased by a first predetermined increment,
(e) the reference signal applied to each second comparison means (15b) is increased by a second predetermined increment, greater than the aforementioned first increment.
